# EUROPÄISCHE PATENTANMELDUNG

(11) **EP 0 756 034 A2**
(43) Veröffentlichungstag der Anmeldung: **29.01.1997**
(21) Anmeldenummer: 96109726.8
(22) Anmeldetag: 18.06.1996
(51) Int. Cl.: D21F 5/04

(54) **Verfahren und Vorrichtung zum Trocknen einer Faserstoffbahn**

(30) Priorität: 26.07.1995 DE 19527289
(71) Anmelder: Voith Sulzer Papiermaschinen GmbH, 89509 Heidenheim (DE)
(72) Erfinder: Oechsle, Markus, 73566 Bartholomae (DE); Dieter, Kurt, 89551 Königsbronn-Zang (DE); Kahl, Peter, 89547 Gerstetten (DE)

(57) **Zusammenfassung**

Die Vorrichtung hat mehrere heizbare Trockenzylinder, die in zwei übereinanderliegenden Zylinderreihen angeordnet sind. Zwischen zwei benachbarten Zylindern (4, 5) ist eine Siebleitwalze (6) derart angeordnet, daß die Bahn (7) und ein Sieb (8) gemeinsam vom ersten Zylinder (4) zur Siebleitwalze laufen, wonach die Bahn frei von der Siebleitwalze (6) zum nächsten Zylinder der anderen Zylinderreihe läuft. Zwischen den benachbarten Zylindern (4, 5) wird durch das Sieb (8) ein Schacht (1, 2, 3) begrenzt, worin ein Luftleitkasten (11) und eine Blasvorrichtung (15) angeordnet sind. Der Luftleitkasten (11) erzeugt Unterdruck, um die Bahn (7) an das Sieb (8) anzusaugen. Die Blasvorrichtung (15) richtet einen Luftstrom durch das Sieb (8) hindurch in die Tasche T. Zwischen dem Luftleitkasten (11) und der Blasvorrichtung (15) befindet sich ein Luftkanal (23), in den wenigstens eine Treibdüse (17) einmündet, die mittels Ejektorwirkung Luft aus einem ersten Teil des Schachtes (1) absaugt. Die Treibdüse (17) und die Blasvorrichtung (15) sind voneinander unabhängig mit Blasluft beaufschlagbar.

## Beschreibung

Die Erfindung betrifft ein Verfahren zum Trocknen einer Faserstoffbahn in einer Zwei-Sieb-Trockenzylinder-Anordnung, insbesondere einer Papierherstellungsmaschine, im einzelnen mit den im Oberbegriff des Anspruches 1 angegebenen Verfahrensschritten. Die Erfindung betrifft außerdem eine Vorrichtung zum Durchführen eines solchen Verfahrens.

Zum Stand der Technik wird auf die folgenden Druckschriften hingewiesen:
US 5,379,526 (Fig. 2)
DE 44 04 726 (Fig. 6)

Die Konstruktionen in den zitierten Schriften haben folgende gemeinsame Merkmale:
1) Die zu trocknende Bahn läuft beim Verlassen eines "ersten" Trockenzylinders zunächst ein Stück weit zusammen mit dem betreffenden Sieb, meistens bis hin zu einer Siebleitwalze. Die Bahn wird also bis dahin durch das Sieb gestützt. Erst danach läuft die Bahn frei zum nachfolgenden "zweiten" Zylinder, der der anderen Zylinderreihe angehört. Somit sind die "freien Bahnzüge" (d.h. die Bahnlaufstrecken, in denen die Bahn ungestützt ist) relativ kurz. Dadurch wird der Gefahr von Bahnflattern und von Bahn-Abrissen vorgebeugt. In den Bereichen, wo Papierbahn und/oder Trockensieb nicht auf einer geschlossenen Oberfläche aufliegen (z.B. Zylinder- oder Leitwalzenoberfläche) können sie mehr oder weniger ungestört ausdampfen.
2) Das von einem ersten Trockenzylinder ablaufende Trockensieb umschlingt die genannte Siebleitwalze und läuft zurück zum nächsten "dritten" Trockenzylinder der gleichen Zylinderreihe; dabei bildet es eine Schlaufe. In dieser Schlaufe (oder auch Schacht genannt) befindet sich ein sogenannter Luftleitkasten.
3) Ein Dichtungselement, getragen vom Luftleitkasten, verhindert das Hineinziehen einer Luftgrenzschicht in den genannten Schacht, wobei die Luftgrenzschicht durch das über den ersten Zylinder laufende Sieb herangeführt wird.
4) In dem nicht mit Papier bedeckten Bereich der Trockensiebschlaufe existiert eine zweite Luftströmung. Diese zweite Luftströmung wird benötigt, um durch das Trockensieb hindurch die sogenannte "Tasche" (den Bereich zwischen Trokkensieb und der auf den nächsten Zylinder auflaufenden Papierbahn) zu belüften. Diese sogenannte Taschenbelüftung wird in Figur 6 der DE '726 mittels einer Blasvorrichtung realisiert, die in dem "Ablaufwickel" zwischen Siebleitwalze und ablaufenden Sieb angeordnet ist.

In vielen Fällen hat sich gezeigt, daß die bekannte Methode der Unterdruck-Erzeugung im ersten Teil des Schachtes und/oder die bekannte Methode der Taschenbelüftung nicht ausreichend ist. Die Arbeitsgeschwindigkeit moderner Papierherstellungsmaschinen wurde in den letzten Jahren deutlich gesteigert (Größenordnung 1800 m/min und darüber). Dieses erfordert eine Erhöhung der Trockenleistung je Trockenzylinder und somit eine Erhöhung der zum Abführen der Schwaden notwendigen Trockenluftmenge. D. h. es muß mehr Luft durch das Trockensieb in die Tasche hineingedrückt werden. Gleichzeitig muß trotz erhöhter Geschwindigkeit ein stabiler, möglichst ruhiger Lauf der Bahn gewährleistet werden.

Der Erfindung liegt die Aufgabe zugrunde, die genannten Forderungen möglichst weitgehend zu erfüllen.

Gemäß der Erfindung wird diese Aufgabe durch die Merkmale des kennzeichnenden Teiles des Anspruches 1 bzw. des Anspruches 2 gelöst.

Bei dem erfindungsgemäßen Verfahren wird dafür gesorgt, daß einerseits ein Luftstrom beliebigen Druckes allein der Blasvorrichtung zugeführt wird, um die Taschenbelüftung entsprechend den jeweiligen Anforderungen zu intensivieren, und daß unabhängig hiervon ein zweiter Luftstrom zur Verfügung steht, der mittels einer Treibdüse den im ersten Teil des Schachtes vorhandenen Unterdruck - wiederum entsprechend den jeweiligen Anforderungen - einstellbar macht. Zu diesem Zweck wird gemäß der Erfindung zwischem dem genannten Luftleitkasten und der genannten Blasvorrichtung ein vom ersten Teil des Schachtes ausgehender Luftkanal vorgesehen. Dieser ist zwar aus anderen Figuren der genannten Druckschriften schon bekannt. Bei den bekannten Anordnungen dient dieser Luftkanal jedoch nicht nur zum Absaugen von Luft aus dem ersten Teil des Schachtes, sondern auch zum Belüften der Tasche. Gerade das Belüften der Tasche gelingt jedoch bei dieser bekannten Methode nicht in ausreichendem Maße. Im Gegensatz hierzu hat die erfindungsgemäße Methode (und die erfindungsgemäße Vorrichtung) den Vorteil, daß die Blasvorrichtung mit einem beliebig hohen Luftdurchsatz beaufschlagt werden kann, um die Taschenbelüftung beliebig zu intensivieren. Die Aufteilung des Systems in zwei Teilsysteme ist auch insofern vorteilhaft, als man nunmehr die Teilfunktionen einzeln beeinflussen kann.

Die Figur 1 zeigt einen schematischen Längsschnitt durch eine Zwei-Sieb-Trockenzylinder-Anordnung. Die Papierbahn 7 und das Trockensieb 8 laufen von einem Zylinder 4 gemeinsam ab. Auf der dem Trockenzylinder (4) abgewandten Seite des Trockensiebes wird eine Grenzluftschicht 9 mitgerissen. Diese wird durch eine Dichtung 10 des Luftleitkastens 11 umgelenkt. Trockensieb und Papierbahn laufen nun in Richtung Trockensiebleitwalze 6. Die Papierbahn 7 läuft von der Trockensiebleitwalze 6 zum nächsten Trockenzylinder der nächsten Zylinderreihe ungestützt weiter. Der Luftleitkasten 1 speist die Treibdüse 17 mit Luft über Leitung 18 und Kanal 13a. Durch das Einströmen dieser Luft in den Kanal 23 wird eine Strömung aufgebaut, die den Bereich 1 besaugt. Dadurch wird in diesem Bereich die Papierbahn 7 zwischen Zylinder 4 und Trockensiebleitwalze 6 durch das Trockensieb 8 gestützt. Auch werden Dampfschwaden, die in diesem Bereich aus dem Trockensieb 8 entweichen, abtransportiert. Diese Luftmassen gelangen durch den Kanal 23 hindurch in den Bereich 3, wo sie ungestört abströmen können. Eventuell gelangt ein Teil davon auch in die Tasche T.

Ein weiterer Teil der Vorrichtung, nämlich die Blasvorrichtung 15, ist lufttechnisch von dem bisher beschriebenen Teil getrennt. Die Blasvorrichtung 15 ist am "Grund" des Schachtes, also in unmittelbarer Nähe der Siebleitwalze 6 angeordnet. Sie hat eine Vielzahl von Blasöffnungen, die durch das Sieb 8 hindurch in die Tasche T gerichtet sind. Die Blasvorrichtung 15 wird über eine Leitung 19 und über Kanäle 13 und 14 mit Druckluft versorgt. Es ist aber auch denkbar, daß die Blasvorrichtung 15 einen eigenen seitlichen Druckluftanschluß aufweist. Wird diese Lösung realisiert, so Bedarf es keiner Verbindungskanäle 14 zwischen dem Tragrohr 11 und der Blasvorrichtung 15. Der zwickelförmige Bereich 2 des Schachtes (zwischen Blasvorrichtung 15, Siebleitwalze 6 und Sieb 8) wird begrenzt durch Dichtungselemente 16 und 17. Die eine Dichtung 16 verläuft entlang dem Laufweg des Siebes 8, die andere (17) entlang dem Mantel der Siebleitwalze 6.

Die Abbildung zeigt noch einige bevorzugte, aber nicht unbedingt notwendige Merkmale: der Luftleitkasten 11 hat als tragendes Element ein Rohr 12, dessen Innenraum durch eine Zwischenwand 22 in zwei Hälften unterteilt ist, welche die Kanäle 13 und 13a bilden. Über die schon erwähnten Kanäle 14 ist die Blasvorrichtung 15 starr mit dem Rohr 12 verbunden.

## Patentansprüche

1. Verfahren zum Trocknen einer Faserstoffbahn in einer Zwei-Sieb-Trockenpartie, insbesondere einer Papierherstellungsmaschine, mit den folgenden Verfahrensschritten:
a) man bringt die Bahn (7) mittels eines ersten endlosen Siebes (8) in Kontakt mit einem ersten Zylinder (4);
b) man führt das Sieb (8) in Kontakt mit der Bahn (7) von dem ersten Zylinder (4) zu einer Siebleitwalze (6);
c) von dort führt man die Bahn (7) ohne das Sieb (8) zu einem zweiten Zylinder (4a) und das Sieb ohne die Bahn direkt zu einem dritten Zylinder (5), wobei das Sieb beim Lauf vom ersten Zylinder über die Siebleitwalze zum dritten Zylinder einen Schacht (1,2,3) begrenzt;
d) am Sieblaufweg vom ersten Zylinder (4) zur Siebleitwalze (6) wird in einem ersten Teil (1) des Schachtes Unterdruck erzeugt, um die Bahn (7) am Sieb (8) festzuhalten;
e) in einem zweiten Teil (2) des Schachtes, der sich im Ablaufbereich des Siebes (8) von der Siebleitwalze (6) befindet, wird ein Überdruck erzeugt, um Luft durch das Sieb hindurchzublasen;
f) dadurch gekennzeichnet,
daß man zwei unabhängig voneinander steuerbare Luftströme erzeugt, von denen der eine allein zum Erzeugen des Überdruckes im zweiten Teil des Schachtes (2) dient und der andere mittels einer Treibdüse (17) Luft aus dem ersten Teil des Schachtes (1) absaugt.

2. Vorrichtung zum Durchführen des Verfahrens nach Anspruch 1, mit den folgenden Merkmalen:
a) mehrere heizbare Trockenzylinder sind in zwei übereinanderliegenden Zylinderreihen angeordnet, worin ein oberes endloses Sieb (7) den oberen Zylindern (4, 5) und ein unteres endloses Sieb den unteren Zylindern zugeordnet ist;
b) in jeder Zylinderreihe ist zwischen zwei benachbarten Zylindern (4, 5) eine Siebleitwalze (6) derart angeordnet, daß die Bahn (7) und das Sieb (8) in gegenseitigem Kontakt (d.h. auf einem gemeinsamen Laufweg) von jedem einzelnen Zylinder zur nachfolgenden Siebleitwalze laufen, wonach die Bahn frei (d.h. ohne Kontakt mit dem Sieb) von der Siebleitwalze (6) zu einem der (gegenüberliegenden) Zylinder der anderen Zylinderreihe läuft;
c) zwischen den benachbarten Zylindern (4, 5) einer Zylinderreihe wird durch das Sieb (8) - auf seinem Weg von einem ersten Zylinder (4) über die Siebleitwalze (6) zu einem dritten Zylinder (5) - ein Schacht (1,2,3) begrenzt, worin ein Luftleitkasten (11) und eine Blasvorrichtung (15) angeordnet sind;
d) der Luftleitkasten (11) erzeugt Unterdruck in einem ersten Teil (1) des Schachtes, der sich zwischen dem Luftleitkasten (11) und dem Laufweg des Siebes (8) vom ersten Zylinder (4) bis zur Siebleitwalze (6) erstreckt, um die Bahn (7) an das Sieb (8) anzusaugen;
e) die Blasvorrichtung (15) ist in einem zweiten Teil (2) des Schachtes angeordnet, der sich im Ablaufbereich des Siebes (8) von der Siebleitwalze (6) befindet, so daß sie einen Luftstrom durch das Sieb (8) hindurch richtet;
gekennzeichnet durch die folgenden Merkmalen:
f) zwischen dem Luftleitkasten (11) und der Blasvorrichtung (15) befindet sich ein vom ersten Teil (1) des Schachtes ausgehender Luftkanal (23), in den wenigstens eine Treibdüse (17) einmündet, die mittels Ejektorwirkung Luft aus dem ersten Teil des Schachtes (1) absaugt;
g) die Treibdüse (17) und die Blasvorrichtung (15) sind voneinander unabhängig mit Blasluft beaufschlagbar.

3. Vorrichtung nach Anspruch 2, dadurch gekennzeichnet, daß zwischen dem Luftleitkasten (11) und dem vom ersten Zylinder (4) kommenden Sieb (8) eine die mit dem Sieb mitgeschleppte Luftgrenzschicht (9) nach außen umlenkende und den Unterdruckraum (1) begrenzende Dichtleiste (10) angeordnet ist.

4. Vorrichtung nach Anspruch 2 oder 3, dadurch gekennzeichnet, daß die Druckluftversorgung der Treibdüse (17) und der Blasvorrichtung (15) über zwei voneinender getrennt angeordnete Kanäle (13, 13a) erfolgt.

5. Vorrichtung nach Anspruch 4, dadurch gekennzeichnet, daß die Kanäle an eine gemeinsame Druckluftquelle angeschlossen sind, wobei zumindest in dem der Treibdüse (17) zugeordneten Kanal eine vorzugsweise einstellbare Drossel vorhanden ist.

6. Vorrichtung nach einem der Ansprüche 2 bis 5, dadurch gekennzeichnet, daß die Außenwand des Luftleitkastens (11) im Bereich zwischen dem ersten Trockenzylinder (4) und der Siebleitwalze (6) parallel zum Sieb (7) verläuft.
